# EUROPÄISCHE PATENTANMELDUNG

(11) **EP 1 027 967 A1**
(43) Veröffentlichungstag der Anmeldung: **16.08.2000**
(21) Anmeldenummer: 99101760.9
(22) Anmeldetag: 11.02.1999
(51) Int. Cl.: B26D 7/20, B26D 1/02

(54) **Schneidvorrichtung**

(71) Anmelder: GRETAG IMAGING Trading AG, 5430 Wettingen (CH)
(72) Erfinder: Landolt, Markus, 8057 Zürich (CH)
(74) Vertreter: Muschke, Markus, Dipl.-Phys.

(57) **Zusammenfassung**

Die Schneidvorrichtung für bahnförmiges Schneidgut, insbesondere fotografisches Kopiermaterial, umfasst eine feststehende Schneide (5) und ein längs der Schneide beweglich geführtes Anpressorgan (12) sowie Antriebsmittel (7,10,11) zum Bewegen des Anpressorgans längs der Schneide. Das Anpressorgan (12) presst auf seinem Weg längs der Schneide (5) das auf der Schneide aufliegende Schneidgut (P) jeweils nur in einem gegenüber der Länge der Schneide (5) vergleichsweise kurzen Andruckbereich gegen die Schneide (5) und trennt das Schneidgut durch Quetschung. Der erforderliche Kräfteaufwand beschränkt sich dadurch auf die Bewegung des Anpressorgans (12) längs der Schneide (5) und ist wesentlich geringer als bei herkömmlichen Schneidvorrichtungen dieser Art.

## Beschreibung

Die Erfindung betrifft eine Schneidvorrichtung für bahnförmiges Schneidgut gemäss dem Oberbegriff des unabhängigen Anspruchs.

In fotografischen Kopiergeräten wird zum Schneiden des Kopiermaterials üblicherweise eine Schneidvorrichtung eingesetzt, die aus einer beweglichen, sich über die Breite des zu schneidenden Kopiermaterials erstreckenden Schneide (Messer) und einem feststehenden Gegenbalken besteht, an dem die Schneide für den Schnitt vorbeigeführt wird, so dass das Kopiermaterial vollständig durchtrennt wird. Eine andere bekannte Schneidvorrichtung besteht aus einem Gegenbalken und einem Rollenmesser, das dem Gegenbalken entlang quer über das zu schneidende Kopiermaterial geführt wird, wobei auch hier das Kopiermaterial vollständig durchtrennt wird. Ferner sind in industriellen Anwendungen z.B. zum Schneiden von Papier auch schon Schneideinrichtungen bekannt, welche im wesentlichen aus einer beweglichen Schneidkante und einem feststehenden Gegenbalken bestehen, wobei jedoch die Schneidkante nicht am Gegenbalken vorbei bewegt sondern nur bis auf einen Abstand von ca. 0,01 mm an diesen herangeführt wird. Das Papier wird dabei zwischen dem Gegenbalken und der Schneidkante so weit gequetscht, dass eine Trennung erfolgt.

Durch die vorliegende Erfindung soll eine Schneidvorrichtung geschaffen werden, welches das von den vorstehend erwähnten industriellen Papierschneideinrichtungen bekannte Quetschprinzip übernimmt, dabei aber vergleichsweise wesentlich geringere Antriebskräfte für die beweglichen Teile der Schneidvorrichtung erfordert.

Die Lösung dieser der Erfindung zugrundeliegenden Aufgabe ergibt sich aus den im kennzeichnenden Teil des unabhängigen Anspruchs 1 beschriebenen Merkmalen. Besonders vorteilhafte Ausgestaltungen und Weiterbildungen sind Gegenstand der abhängigen Ansprüche.

Bei der erfindungsgemässen Schneidvorrichtung erfolgt der Schnitt nicht gleichzeitig über die gesamte Länge der Schneide, sondern ähnlich wie bei einem Rollenmesser fortschreitend von einem Ende der Schneide zum anderen. Dadurch reduzieren sich die erforderlichen Antriebskräfte und damit der Energiebedarf der Vorrichtung substantiell.

Im folgenden wird die Erfindung anhand der Zeichnung näher erläutert. Es zeigen:
- Fig. 1: ein erstes Ausführungsbeispiel der erfindungsgemässen Schneidvorrichtung,
- Fig. 2: eine Detailskizze zur Erläuterung der Funktion und der herrschenden Kräfteverteilung,
- Fig. 3: eine Detailskizze einer Ausführungsvariante,
- Fig. 4: eine Detailskizze einer weiteren Ausführungsvariante und
- Fig. 5: ein zweites Ausführungsbeispiel der Schneidvorrichtung.

Die in Figur 1 dargestellte Schneidvorrichtung umfasst einen Montagerahmen 1, an dem die wesentlichen Komponenten der Schneidvorrichtung fest bzw. beweglich angebracht sind.

Im Montagerahmen 1 befindet sich ein Schlitz 2, durch den das zu schneidende Gut, beim Einsatz in einem fotografischen Kopiergerät typischerweise fotografisches Kopiermaterial, im wesentlichen senkrecht zur Ebene des Montagerahmens zugeführt wird. Knapp unterhalb des Schlitzes 2 ist ein länglicher Messeraufnahmeklotz 3 fest angeordnet, in welchem ein ebenso längliches, im wesentlichen rechteckiges Messer 4 eingespannt ist. Die gerade Oberkante des Messers 4 ist als Schneide 5 ausgebildet und liegt im Bereich des Schlitzes 2 parallel zu diesem.

Oberhalb des Messeraufnahmeklotzes 3 befindet sich eine zur Schneide 5 parallele Führungsschiene 6 für einen Walzenschlitten 7. Zu beiden Seiten der Führungsschiene 6 befindet sich je eine Riemenscheibe 8 bw. 9, um die ein Zahnriemen 10 geschlungen ist. Der Zahnriemen 10 ist am Walzenschlitten 7 befestigt. Die in der Figur 1 linke Riemenscheibe 8 ist von einem am Montagerahmen 1 befestigten Motor 11 angetrieben. Im Walzenschlitten 7 ist eine als Kugellager ausgebildete Wälzrolle 12 frei drehbar gelagert. Der Walzenschlitten 7 stützt sich über zwei Laufrollen 13 und 14 an der Führungsschiene 6 ab. Die ganze Anordnung ist so ausgebildet und justiert, dass die Wälzrolle 12 mittels des Motors 11 und des Zahnriemens 10 berührungsfrei in einem konstanten geringen Abstand von beispielsweise etwa 0,01 mm parallel zur Schneide 5 längs dieser hin und zurück bewegt werden kann.

Die Funktionsweise der Schneidvorrichtung ist wie folgt:

Das zu trennende Schneidgut, beispielsweise fotografisches Kopiermaterial P (Fig.2), wird durch den Schlitz 2 zugeführt und über der Schneide 5 positioniert. Nun wird die Wälzrolle 12 über die Schneide 5 bewegt. Dabei wird das Schneidgut P fortschreitend so stark gequetscht, dass eine Abtrennung erfolgt. Die ein Anpressorgan bildende Wälzrolle 12 beaufschlagt dabei das Schneidgut P auf ihrem Weg längs der Schneide 5 jeweils nur in einem gegenüber der Gesamtlänge der Schneide 5 vergleichsweise kurzen, theoretisch punktförmigen Andruckbereich mit Anpressdruck.

Aus der Figur 2 gehen auch die beim Schnittvorgang wirkenden Kräfte hervor: Wie das Kräftediagramm zeigt, setzt sich die Schnittkraft Fs aus der für den Antrieb der Wälzrolle 12 erforderlichen Antriebskraft Fa und der Auflagekraft (Normalkraft) Fn zusammen, welch letztere von der starren Konstruktion der Vorrichtung aufgenommen wird. Die erforderliche Antriebskraft Fa für die Wälzrolle 12 ist wesentlich kleiner als die Schnittkraft Fs.

Die Wälzrolle 12 ist, wie schon erwähnt, als handelsübliches Kugellager ausgeführt. In einer Variante der erfindungsgemässen Schneidvorrichtung kann die Wälzrolle 12 aber auch mit einem Mantel 12a aus einem gegenüber dem Messer 4 bzw. dessen Schneide 5 vergleichsweise weicheren Material, beispielsweise einem weniger harten Stahl, versehen sein, wie dies die Figur 3 zeigt. Bei dieser Variante erfolgt der Schnitt nicht in dem Sinn berührungsfrei, dass zwischen dem Umfang der Wälzrolle 12 und der Schneide 5 ein kleiner Abstand vorhanden ist. Vielmehr ist der Abstand hier negativ, so dass die Schneide 5 beim ersten Schnitt eine kleine Umfangskerbe 12b in das vergleichsweise weichere Material des Mantels 12a der Wälzrolle 12 drückt. Wegen der präzisen axialen Führung der Wälzrolle 12 befindet sich diese Kerbe 12b jedoch bei den nachfolgenden Schnittbewegungen immer genau über der Schneide 5. Bei dieser Variante der Schneidvorrichtung kann die Wälzrolle 12 auch mittels Federkraft gegen die Schneide gedrückt werden. In der Figur 3 ist dies durch eine Druckfeder 15 symbolisch angedeutet.

Gemäss einer weiteren, in Figur 4 dargestellten Variante der erfindungsgemässen Schneidvorrichtung kann der Antrieb der Wälzrolle 12 auch mittels eines endlosen Riemens 10a erfolgen, der im Bereich des Walzenschlittens 7 zwischen der Wälzrolle 12 und den beiden Laufrollen 13 und 14 in der gezeigten Weise hindurchgeführt ist. Die beiden Laufrollen 13 und 14 sind bei dieser Ausführungsvariante ebnfalls als Kugellager ausgeführt und gleich gross wie die Wälzrolle 12. Der Walzenschlitten 7 und damit die Wälzrolle 12 bewegt sich hier exakt mit der halben Geschwindigkeit des Riemens 10a über das Messer 4 bzw. dessen Schneide 5. Der Vorteil dieser Variante besteht darin, dass sich die Wälzrolle 12 exakt auf der Schneide 5 abwickelt, ohne dieses berühren zu müssen. Es entstehen auf diese Weise keine Querkräfte auf das Schneidgut, welche dieses in Schnittrichtung wegdrücken könnten.

Das in der Figur 5 dargestellte weitere Ausführungsbeispiel der erfindungsgemässen Schneidvorrichtung unterscheidet sich von den vorhergehenden Ausführungsvarianten vor allem dadurch, dass zwischen der Schneide 5 und der Wälzrolle 12 ein sich über die Länge der Schneide 5 erstreckendes Anpressband 16 z.B. aus Stahl vorgesehen ist, über welches die Wälzrolle 12 das Schneidgut P indirekt gegen die Schneide 5 presst. Der wesentliche Vorteil dieser Ausführungsform ist darin zu sehen, dass keine Abrollbewegung der Wälzrolle 12 auf der Schneide 5 stattfindet und auf diese Weise eine längere Standzeit der Schneide 5 bzw. des Messers 4 erreicht werden kann. Der Antrieb der Wälzrolle 12 bzw. des Walzenschlittens 7 kann wie beim Ausführungsbeispiel nach Figur 1 oder beim Ausführungsbeispiel nach Figur 4 realisiert sein.

## Patentansprüche

1. Schneidvorrichtung für bahnförmiges Schneidgut, insbesondere fotografisches Kopiermaterial, mit einer Schneide (5) und mit Andruckmitteln (6,7,12), um einen relativen Pressdruck zwischen dem Schneidgut (P) und der Schneide (5) zu erzeugen, dadurch gekennzeichnet, dass die Schneide (5) feststehend ist und die Andruckmittel ein längs der Schneide (5) beweglich geführtes Anpressorgan (12) sowie Antriebsmittel (7,10,11) zum Bewegen des Anpressorgans längs der Schneide aufweisen, wobei das Anpressorgan (12) auf seinem Weg längs der Schneide (5) das Schneidgut (P) jeweils nur in einem gegenüber der Länge der Schneide (5) vergleichsweise kurzen Andruckbereich gegen die Schneide (5) presst.

2. Vorrichtung nach Anspruch 1, dadurch gekennzeichnet, dass das Anpressorgan eine drehbar gelagerte Wälzrolle (12) ist.

3. Vorrichtung nach Anspruch 2, dadurch gekennzeichnet, dass die Wälzrolle (12) als Kugellager ausgebildet ist.

4. Vorrichtung nach einem der Ansprüche 2-3, dadurch gekennzeichnet, dass die Wälzrolle (12) einen Mantel (12a) aus einem gegenüber der Schneide (5) vergleichsweise weicheren Material aufweist.

5. Vorrichtung nach Anspruch 4, dadurch gekennzeichnet, dass die Wälzrolle (12) federnd (15) gegen die Schneide (5) presst.

6. Vorrichtung nach einem der Ansprüche 2-4, dadurch gekennzeichnet, dass die Antriebsmittel (7,10a,11) für die Wälzrolle (12) so ausgebildet sind, dass deren Umfangsgeschwindigkeit exakt mit ihrer Vorschubgeschwindigkeit längs der Schneide (5) übereinstimmt.

7. Vorrichtung nach einem der vorangehenden Ansprüche, dadurch gekennzeichnet, dass zwischen der Schneide (5) und dem Anpressorgan (12) ein sich über die Länge der Schneide (5) erstreckendes Anpressband (16) vorgesehen ist, über welches das Anpressorgan (12) das Schneidgut (P) indirekt gegen die Schneide (5) presst.
